# EUROPÄISCHE PATENTSCHRIFT

(11) **EP 1 014 028 B1**
(45) Veröffentlichungstag und Bekanntmachung des Hinweises auf die Patenterteilung: **29.06.2005**
(21) Anmeldenummer: 99124092.0
(22) Anmeldetag: 13.12.1999
(51) Int. Cl.: F41G 7/22

(54) **Lenk,- Navigations- und Regelsystem für Flugkörper**
Guidance, navigation and control system for missile
Système de guidage, de navigation et de commande pour missile

(30) Priorität: 15.12.1998 DE 19857895
(43) Veröffentlichungstag der Anmeldung: 28.06.2000
(73) Patentinhaber: Diehl BGT Defence GmbH & Co.KG, 88662 Überlingen (DE)
(72) Erfinder: Krogmann, Uwe, Dr., 88662 Überlingen (DE)
(74) Vertreter: Diehl Patentabteilung

(56) Entgegenhaltungen:
- EP-A- 0 797 068
- DE-A- 4 132 233
- DE-A- 4 218 600
- DE-A- 19 645 556
- DE-A- 19 716 025
- US-A- 4 288 049
- US-A- 5 458 041

## Beschreibung

Die Erfindung betrifft ein Lenk-, Navigations- und Regelsystem für zielverfolgende Flugkörper mit Sensor- und Signalverarbeitungsmitteln im Flugzeug, Sensor- und Signalverarbeitungsmitteln im Flugkörper und Datenübertragungsmittel zwischen Flugzeug und Flugkörper.

Ein Flugzeug enthält Sensoren. Das sind Trägheitssensoren für die Flugregelung und Navigation und Empfänger für die Satelliten-Navigation. Ferner enthält ein Flugzeug Radar. Kampfflugzeuge enthalten Infrarotsensoren (FLIR). Es sind auch verschiedene Kommunikations-Systeme vorgesehen. Diese Sensoren und Systeme dienen der Flugführung des Flugzeugs. Sie dienen auch dem Erfassen und Identifizieren von Zielen, die von dem Flugzeug z.B. mit einem Flugkörper angegriffen werden können. Das Flugzeug enthält weiterhin eine "Missionseinheit", welche auf Grund der Sensordaten dem Piloten eine Missionsplanung liefert und z.B. berechnet, welcher von mehreren vorhandenen Flugkörpern mit größter Trefferwahrscheinlichkeit ein bestimmtes Ziel erreicht.

Das Flugzeug dient als Träger des Flugkörpers, der in einem Startgerät gehaltert ist. Auch der Flugkörper weist Sensoren auf. Das sind einmal Sensoren, welche ein Ziel erfassen und Signale liefern, aus denen Lenksignale für den Flugkörper abgeleitet werden, so daß der Flugkörper das Ziel verfolgt. Solche Sensoren können Radar-Sensoren oder ein Suchkopf mit passiven Infrarotsensoren sein. Der Flugkörper enthält üblicherweise auch Inertialsensoren zur Stabilisierung des Suchkopfes und zur Entkopplung des Suchkopfes und des Infrarotsensors von den Bewegungen des Flugkörpers. Der Flugkörper enthält häufig auch Inertialsensoren für die Navigation des Flugkörpers.

Üblicherweise werden von dem Flugzeug vor dem Abschuß einzelne Datensätze, z.B. die Position des Flugzeugs oder eine Einweisung des Flugkörpers auf ein bestimmtes Ziel über eine "Nabelschnur" an den Flugkörper übertragen. Ein weiteres Zusammenwirken zwischen Flugzeug und Flugkörper findet nicht statt.

Durch die DE 197 16 025 A1 ist weiterhin bekannt, in einem von einem Flugzeug abzuschießenden, zielverfolgenden Flugkörper eine "Flugkörper-Missionseinheit" vorzusehen. In dieser Flugkörper-Missionseinheit sind die für die Mission des Flugkörpers relevanten Daten und Fakten als Wissen gespeichert. Auf die Flugkörper-Missionseinheit sind weiterhin Daten von Sensoren aufgeschaltet. Die Flugkörper-Missionseinheit liefert aus dem gespeicherten Wissen und den von den Sensoren gelieferten Daten Entscheidungs-Kriterien für das Abschießen des Flugkörpers. Diese Flugkörper-Missionseinheit ist mit dem Flugzeug über eine standardisierte Schnittstelle verbunden. Damit liefert jeder Flugkörper selbst Entscheidungs-Kriterien für sein Abschießen über eine standardisierte Schnittstelle. Wenn an das Flugzeug ein neuer Flugkörpertyp angehängt wird, braucht an dem Flugzeug, etwa der Missionseinheit des Flugzeugs, nichts geändert zu werden. Jeder Flugkörper "sagt" also dem Piloten, ob er auf Grund seiner bekannten, in der Flugkörper-Missionseinheit gespeicherten Eigenschaften bei dem jeweils vorliegenden Flugzustand ein bestimmtes Ziel, auf das er eingewiesen ist, zu treffen vermag.

Die US 4,288,049 beschreibt ein Führungssystem für Flugkörper, die von einem Flugzeug abgeschossen werden, bei welcher ein Ziel, hier ein feindliches Kriegsschiff, vom Radar des Flugzeugs geortet wird. Das Flugzeug fliegt dann in Richtung auf das Ziel und schießt den Flugkörper ab. Der Flugkörper sinkt dann auf eine vorgegebene Höhe, während das Flugzeug in einer Schleife abdreht. Daraufhin erfaßt das Radar des Flugzeugs gleichzeitig das Ziel und den Flugkörper. Über Data-Link liefert der Flugkörper seine Position und das Flugzeug korrigiert über Data-Link den Kurs des Flugkörpers, so daß dieser das Ziel erfaßt. Das Flugzeug dreht dann ab und ülberläßt des dem Flugkörper, das Ziel zu verfolgen und zu treffen.

Der Erfindung liegt die Aufgabe zu Grunde, ein verbessertes Lenk-, Navigations- und Regelsystem für Flugkörper zu schaffen.

Insbesondere liegt der Erfindung die Aufgabe zu Grunde, ein Lenk-, Navigations- und Regelsystem für Flugkörper zu schaffen, das eine Ziel-Erfassung und -Identifikation und einen Einsatz des Flugkörpers gegen hochmanövrierfähige Ziele auch unter ungünstigen Bedingungen, z. B. jenseits der optischen Sichtweite, ermöglicht.

Erfindungsgemäß wird die Aufgabe dadurch gelöst, dass die Sensor- und Signalverarbeitungsmittel im Flugzeug und die Sensor- und Signalverarbeitungsmittel im Flugkörper durch die Datenübertragungsmittel zu einem zusammenwirkenden System integriert sind, über eine Schnittstelle in einem Startgerät ein Austausch von Daten, insbesondere zur Identifikation eines Zieles, zwischen den flugzeugseitigen und den flugkörperseitigen Sensor- und Signalverarbeitungsmitteln vor dem Abschuss des Flugkörpers durchführbar ist und über drahtlose Datenüberiragungsmittel (Data Link) ein Austausch von Daten, insbesondere zur Identifikation eines Zieles, zwischen den flugzeugseitigen und den flugkörperseitigen Sensor- und Signalverarbeitungsmitteln nach dem Abschuss des Flugkörpers durchführbar ist.

Nach der Erfindung werden nicht nur bestimmte Daten von den bordeigenen Sensoren und Rechnern des Flugzeugs vor dem Abschuss auf den Flugkörper übertragen. Es werden auch nicht nur Informationen über den Flugkörper an die Missionseinheit des Flugzeugs übermittelt. Vielmehr werden die Sensor- und Signalverarbeitungsmittel von Flugzeug und Flugkörper zu einem System integriert, in welchem die Sensoren des Flugkörpers (oder verschiedener Flugkörper), Kommunikationsmittel des Flugzeugs und die Signalverarbeitungsmittel des Flugzeugs zusammenwirken. Die Flugkörper können z. B. Sensoren aufweisen, die im Flugzeug nicht vorhanden sind. Signale von solchen Sensoren werden dann mit verwendet, um etwa ein Ziel zu identifizieren. Flugzeugeigene Sensoren wie Radar können andererseits entfernte Ziele erfassen, die der Sucher des Flugkörpers noch nicht "sieht", und die Bahn des Flugkörpers entsprechend programmieren oder den Flugkörper auf ein so vom Flugzeug erfasstes Ziel lenken. Die Sensoren und sonstigen Elemente von Flugzeug und Flugkörper können zusammenwirken bei der Fehlererkennung und Fehleridentifikation und bei der Rekonfiguration von Elementen, wenn Fehler auftreten. Flugzeug und ein oder mehrere Flugkörper bilden somit ein verglichen mit dem Stand der Technik wesentlich effizienteres System für die Lenkung, Navigation und Regelung des Flugkörpers.

Der Ausdruck "Flugzeug" soll hier auch unbemannte ggf. autonom operierende Träger von zielverfolgenden Flugkörpern umfassen.

Für die Integration der Systeme können die flugzeugseitigen Sensor- und Signalverarbeitungsmittel und die flugkörperseitigen Sensor- und Signalverarbeitungsmittel über eine Schnittstelle im Startgerät miteinander in Datenaustausch stehen. Es können aber auch alternativ oder zusätzlich die flugzeugseitigen Sensor- und Signalverarbeitungsmittel und die flugkörperseitigen Sensor- und Signalverarbeitungsmittel über drahtlose Datenübertragungsmittel ("Data Link") miteinander in Datenaustausch stehen.

Durch die Fusion der Sensoren und der Signalverarbeitungsmittel von Flugzeug und Flugkörper können die Anforderungen erfüllt werden, die an taktische Flugkörper mittlerer Reichweite zur Luftverteidigung gegen moderne, hochmanövrierfähige Ziele gestellt werden. Diese Anforderungen umfassen: Die Gewinnung von Informationen über Ziele und deren Bewegungen sowie Störmaßnahmen, die Bewertung der Informationen und das Treffen situationsbedingter Entscheidungen, die Erzeugung von Kommandosignalen zur optimalen Lenkung des Flugkörpers in das Ziel und die schnelle und robuste Regelung des dynamischen Verhaltens des Flugkörpers im gesamten Einsatzbereich unter Berücksichtigung von Störmaßnahmen. Jedes dieser Probleme ist nichtlinear, zeitvariabel und unsicher bezüglich der bei der Lösung zu treffenden Annahmen.

Ausgestaltungen der Erfindung sind Gegenstand weiterer Unteransprüche.

Ein Ausführungsbeispiel der Erfindung ist nachstehend unter Bezugnahme auf die zugehörigen Zeichnungen näher erläutert.
- Fig.1: ist ein Blockdiagramm des Gesamtsystems von Flugzeug und Flugkörper.
- Fig.2: ist ein Diagramm und zeigt die hierarchische Kontrollstruktur.
- Fig.3: zeigt eine erste Ausführung der Regelkreise, durch welche der Flugkörper zu dem Ziel geführt wird.
- Fig.4: zeigt eine zweite Ausführung der Regelkreise, durch welche der Flugkörper zu dem Ziel geführt wird, unter Verwendung lernfähiger Strukturen.
- Fig.5: veranschaulicht den Lernvorgang unter Verwendung genetischer Algorithmen.
- Fig.6: zeigt ein erweitertes Zielmodell unter Verwendung von Vorwissen über das zu erwartende Verhalten des Ziels.
- Fig.7: zeigt eine Weiterbildung der Regelkreise von Fig.4, bei welcher unterschiedliche dynamische Verhalten des Flugkörpers autonom verfügbar sind.

In Fig.1 ist mit 10 ein Flugzeug bezeichnet. Das Flugzeug 10 trägt einen Flugkörper 12. Der Flugkörper 12 wird von dem Flugzeug 10 abgeschossen. An dem Flugzeug 10 sind verschiedene Sensoren vorgesehen, nämlich ein Radar 14, ein Flugkörper-Annäherunssensor (MAWS) 16, ein Infrarotsensor (FLIR) 18, ein Empfänger für die Freund-Feind-Kennung (IFF) 20 und ein Sensor 22, der durch Integration von Trägheitsnavigations-System (INS) und Satellitennavigations-Empfänger (GPS) die Position des Flugzeugs liefert. Mit 24 sind Kommunikations-Einrichtungen (COMM) bezeichnet, über welche das Flugzeug und der Pilot Informationen erhält. Schließlich bezeichnet ein Block 26 ein Helmvisier (HMS).

Die Informationen von diesen Sensoren oder Einrichtungen sind auf Signalverarbeitungsmittel 28 für die Erkennung (Detektion), Identifizierung und Verfolgung eines Ziels aufgeschaltet.

Das Flugzeug 10 enthält weiterhin eine Missionseinheit 30 für die Missionsplanung. Dazu gehört die Feuerleitung und die Planung der taktischen Dynamik. Die Missionseinheit ist in Datenaustausch nach beiden Richtungen mit den Signalverarbeitungsmitteln 28. Die Missionseinheit 30 ist auch in Datenaustausch mit anderen Mitwirkenden, also insbesondere mit anderen "freundlichen" Flugzeugen. Diese anderen Mitwirkenden sind durch einen gestrichelt gezeichneten Block 32 dargestellt. Durch diesen Datenaustausch kann auch eine Zielbestimmung durch einen Dritten erfolgen, z.B. wenn dieser Dritte das Ziel besser erkennen kann oder das Flugzeug 10 stark gefährdet ist. Diese Zielbestimmung durch einen Dritten ist durch einen Block 34 symbolisiert. Block 36 symbolisiert die informationsmäßige Vernetzung mehrerer Flugzeuge zur koordinierten Steuerung eines Angriffs (Internetted Strike Package Management Control).

Die Missionseinheit 30 liefert weiterhin Daten an ein Informations-Verteilungssytem (MIDS) 38.

Der Flugkörper 12 enthält eine Missionskontrolleinheit 40. Die Missionskontrolleinheit 40 erhält Daten von flugkörpereigenen Sensoren, die hier durch im K-Band und im X-Band arbeitenden Radar-Sensoren 42 bzw. 44 dargestellt sind. Weiterhin enthält auch der Flugkörper 12 eine Trägheitsmeßeinheit (IMU) 46 und einen Empfänger 48 für die Satellitennavigation (GPS). Die Signale der Trägheitsmeßeinheit 46 und des Empfängers 48 sind auf Signalverarbeitungsmittel 50 zur integrierten Verarbeitung der Signale von Trägheitsmeßeinheit 46 und Empfänger 48 aufgeschaltet. Die Signalverarbeitungsmittel 50 bewirken eine Initialisierung des Flugkörpers und weiterhin die Positionsberechnung auf Grund der Signale von Trägheitsmeßeinheit 46 und Empfänger 48. Die so erhaltenen Positionsdaten sind ebenfalls auf die Missionskontrolleinheit 40 aufgeschaltet.

Die Missionskontrolleinheit 40 ist vor dem Abschuß des Flugkörpers 12 über eine Startgerät-Schnittstelle 52 in zwei Richtungen mit den Signalverarbeitungsmitteln 28 des Flugzeugs 10 in Datenaustausch. Dadurch bilden die Sensor- und Signalverarbeitungsmittel des Flugzeugs 10 und die Sensor und Signalverarbeitungsmittel des Flugkörpers 12 ein integriertes System, das auf alle Sensoren und alle Signalverarbeitungsmittel von Flugzeug 10 und Flugkörper 12 zurückgreifen kann.

Die Missionskontrolleinheit 40 enthält Mittel 53 zur Daten- und Sensorfusion zur Erzeugung von Zielvektoren, zur Situationserkennung und zur Erzeugung eines Situationsvektors, wobei die Komponenten der Zielvektoren und des Situationsvektors Größen sind, die zur Charakterisierung des Ziels bzw. der Situation dienen, sowie Mittel 55 zur Entscheidung und Planung. Die Mittel zur Entscheidung und Planung treffen auf Grund der zugeführten Daten Entscheidungen über das zu verfolgende Ziel, eine Bedrohung, Täuschkörper-Trennung vom Ziel, die Zielwahl, die Bahnoptimierung und die Sensorlenkung.

Nach dem Abschuß sind die flugkörperseitige Missionskontrolleinheit 40 und die Signalverarbeitungsmittel 28 des Flugzeugs 10 noch über eine drahtlose Datenübertragung 54 (Data-Link) in ggf. etwas eingeschränktem Datenaustausch. Auch während des Fluges werden daher dem Flugkörper 12 Informationen von den Signalverarbeitungsmitteln 28 des Flugzeugs 10 übermittelt und erhalten die Signalverarbeitungsmittel 28 Informationen von dem Flugkörper 12, z.B. Informationen von den zielerfassenden Sensoren 42, 44 des Flugkörpers 12 oder Informationen über die Position des Flugkörpers von den Signalverarbeitungsmitteln 50. Über die Missionseinheit 30 des Flugzeugs 10 können auch Zielbestimmungen durch Dritte an den Flugkörper übermittelt werden.

Die Missionskontrolleinheit 40 des Flugkörpers 12 liefert Daten an ein Lenk- und Regelsystem 56. Das Lenk- und Regelsystem 56 enthält einen Lenkprozessor 58. Der Lenkprozessor 58 gibt Kommandos auf einen Autopiloten 60. Der Autopilot steuert u.a. einen Machzahlregler 62.

Mit der beschriebenen Struktur werden die Funktionen der drei Missionsphasen, nämlich vor dem Abfeuern (Pre-Launch), Marschflug (Midcourse) und Endanflug (Terminal), des Flugkörpers 12 durch Software in einer eine Echtzeitverarbeitung ermöglichenden Hardware-Konfiguration realisiert. Die wesentlichen Elemente dieser Sensordaten- und Informationsverarbeitung sind: Die Missionskontroll-Funktion mit Daten- und Sensorfusion sowie Entscheidung und Planung, die optimale Lenkung und hochdynamische Regelung der Flugkörper-Zelle, die integrierte Navigation durch Verarbeitung der Signale von Trägheitsmeßeinheit 46 und Satelliten-Empfänger 48 und die Initialisierung, Kalibrierung und Ausrichtung der Trägheitsmeßeinheit durch das hochgenaue Trägheitsnavigations-System 22 des Flugzeugs 10, wodurch ein gemeinsames Referenzsystem für Flugzeug und Flugkörper festgelegt wird.

Bei der Sensordaten- und Informationsverarbeitung werden wissensbasierte und lernfähige Elemente eingesetzt, um eine hohe Autonomie des Flugkörpers und große Anpassungsfähigkeit an Veränderungen im Szenario und Missionsverlauf zu erreichen.

Fig.2 zeigt die hierarchische Kontrollstruktur in der Anordnung von Fig. 1.

Übergeordnet ist die Missionskontrolle, die in Fig.2 durch einen Block 64 dargestellt ist. Die Missionskontrolle gibt an, was geschehen soll, z.B. welcher Flugkörper auf welches Ziel abgeschossen werden soll. Die nächste Stufe der "Hierarchie" ist das Sensor-Subsystem mit der Verarbeitung der Suchersignale. Das ist durch Block 66 dargestellt. Dieses Sensor-Subsystem umfaßt sowohl z.B. die Sensoren 14 und 18 des Flugzeugs als auch die Sensoren 42, 44 des Flugkörpers. Der Sucher gibt an, wo das von der Missionskontrolle bestimmte Ziel sich befindet. Auf Grund dieser Suchersignale erzeugt eine Lenk-Verarbeitung, dargestellt durch Block 68 Lenkkommandos für Marschflug ("Midcourse") und Endanflug. Die Lenkkommandos werden von einem Autopiloten 60 ausgeführt, das ist in Fig.2 dargestellt durch Block 70.

Als höchste Ebene der in Figur 2 gezeigten hierarchischen Kontrollstruktur steuert somit die Missionskontrolleinheit 40 situationsbedingt die Interaktionen des Flugkörpers 10 mit dem "reale Welt"-Szenario, in dem sich das interessierende Geschehen abspielt. Sie bedient sich dabei auf der einen Seite der Multi-Sensorik (Situation erfassen) und auf der anderen Seite der Lenkung und Regelung (Situation beeinflussen durch Interaktion).

Zu diesem Zweck führt die Missionskontrolleinheit außer dem Flugkörper- und I/O-Management insbesondere die Funktionen von Daten- und Sensorfusion sowie die situationsbedingten Planungs- und Entscheidungsprozesse aus. Durch Überlagerung aller verfügbaren Information und Daten (Sensoren, Data-Link) wird ein Situationsvektor erzeugt und daraus die Extraktion relevanter Merkmale (Merkmalsvektor) durchgeführt. Dem schließt sich eine Ziel-Identifikation und -Klassifikation an. Damit ist die Flugkörper/-Ziel-Situation im Szenario global darstellbar (situation awareness (SITAW)). Mit dieser Information erfolgt der Entscheidungs- und Planungsprozeß.

Die wesentlichen Aufgaben dieser Funktionen sind damit zusammenfassend: Unterscheidung, ob die vom Suchkopf gelieferten Informationen von wirklichen Zielen oder von Täuschkörpern stammen, intelligente Zielauswahl bei Mehrfachzielen mit und ohne Zuweisungen über den Datenlink, Bahnoptimierung zur Minimierung der Flugzeit, Erhöhung der Reichweite sowie zur besseren Unterdrückung von Störern und Steuerung der Suchkopfsensoren zur Störunterdrückung bzw. Anpassung an Umweltbedingungen.

Die Ausführung dieser Aufgabe geschieht auf der Basis der Ausgangsinformationen der "Data- & Sensor Fusion" und der Inertial/GPS Integrationsrechnung. Zur Anwendung gelangen neben bewährten klassischen auch neuartigen wissensbasierte Verfahren, die mittels genetischer Modelle über Ziel-und Störerverhalten die Entscheidungen fällen. Ausgabedaten der Entscheidungs- und Planungsfunktion sind die Kommandos für den Lenkrechner und die Sensorsteuerung.

Flugkörper gehören zur Klasse der nichtlinearen, zeitvarianten, multivariablen, dynamischen Systeme. Die auf sie wirkenden Störungen sind weitgehend unbekannt und zeitvariabel. Insbesondere in Phasen großer Anstellwinkel treten neben den Veränderungen der Flugkörpermasse und des Trägheitsmomentes beträchtliche Veränderungen der nichtlinearen Aerodynamik während des Einsatzes auf.

Eine besondere Bedeutung kommt der Funktion des Autopiloten für weitreichende Flugkörper aufgrund des Staustrahltriebwerkes zu. Dies betrifft zum einen die Regelung der Fluggeschwindigkeit in der Marschphase über den Schub des Triebwerkes. Dabei sind verschiedenste Beschränkungen in dessen Betriebsbereich zu berücksichtigen. Diese hängen ab von Anströmwinkel, Höhe, Anströmgeschwindigkeit und Treibstoffdurchsatz.

Zum anderen werden im Zusammenhang mit dem Staustrahltriebwerk verschiedene Strategien zur Ansteuerung des Autopiloten untersucht, nämlich "Skid-To-Turn", "Bank-To-Turn" und "Twist-To-Track".

Flugkörper gegen schnell manövrierende Ziele müssen im Hinblick auf das Endgame hochagil sein. Die dazu benötigten hohen Querbeschleunigungen erfordern bei einer Bank-to-Turn Strategie eine schnelle Rollbewegung des Flugkörpers. Die dabei auftretenden hohen Rollraten verursachen extrem starke Kopplungen zwischen dem Roll-Kanal und den lateralen Kanälen und stellen an die Autopiloten hohe Anforderungen.

Hohe Querbeschleunigungen gehen außerdem mit großen Anstell- und Schiebewinkeln einher, die nicht nur ab bestimmten Grenzen zu Schubverlusten führen, sondern das Staustrahltriebwerk gänzlich verlöschen lassen. Um dieses zu verhindern, muß die Bank-To-Turn Steuerung sowohl die restriktiven Schiebewinkelgrenzen als auch einen im Anstellwinkel asymmetrisch zulässigen Bereich einhalten.

Die Auslegung der Bank-To-Turn Autopiloten muß in einer Umgebung geschehen, die alle sechs Freiheitsgrade berücksichtigt. Die entsprechende Aerodynamik muß dazu zur Verfügung stehen. Weiterhin sind alle Komponenten der Sensorik und Aktuatorik innerhalb des Autopiloten-Regelkreises zu berücksichtigen (so z.B. Trägheitsmeßeinheit, Triebwerk, Ruderstellsystem).

Das Zusammenspiel des Autopiloten in Verbindung mit der Lenkung muß anhand des validierten Simulationsprogrammes mit sechs Freiheitsgraden erfolgen. Liegt die Struktur des Autopiloten fest, kann mit der Generierung operationeller Algorithmen begonnen werden.

Die benötigten Modelle und Daten zu Aerodynamik, Flugkörper, Sensorik und Aktuatorik sowie die Anforderungen an den Autopiloten-Regelkreis sind Eingangsgrößen für die Problemstellung und müssen als solche präzise definiert werden. Entsprechendes gilt für die operationelle Software.

Die Lenkung autonomer Flugkörper erfordert die Kenntnis wesentlicher Parameter der Relativkinematik zwischen Flugkörper und Ziel. Hierzu zählt insbesondere die Richtung und die intertiale Drehrate der Sichtlinie. Lenkverfahren, die hierauf basieren, gehören der Klasse der weithin eingesetzten Proportionalnavigationsverfahren an.

Die Leistungsfähigkeit der Lenkung, insbesondere die Größe der Schußbereiche und der "no-escape zone" sowie die Trefferablage kann verbessert werden, wenn zusätzliche Informationen über die Entfernung, die Annäherungsgeschwindigkeit und das Zielmanöver zur Verfügung stehen. Lenkverfahren, die auf den vollständigen Zustandsvektor der Relativkinematik zurückgreifen, können über ein zu definierendes Gütekriterium als "Optimal-Lenkung" (Optimum Guidance) ausgelegt werden. In der Regel stehen diese Informationen nicht bzw. nicht mit der nötigen Genauigkeit zur Verfügung, so daß in der Praxis häufig Lösungsansätze verwendet werden, die in irgendeiner Form Ausgangsinformationen zur Begegnungssituation und/oder Informationen zum Eigenbewegungszustand des Flugkörpers berücksichtigen, um das Lenkgesetz der aktuellen Begegnungssituation anzupassen. Darüber hinaus sind die Maßnahmen mit dem größten Erfolg nicht unbedingt durch einen geradlinigen Entwurf zugänglich, vielmehr müssen die erforderlichen Strategien in langwierigen Simulationen ermittelt werden.

Auf der anderen Seite stehen heute leistungsfähige Optimierungsalgorithmen zur Verfügung, um nichtlineare Steuerungsprobleme numerisch zu lösen. Mit der optimalen Steuerung liegt das Expertenwissen für eine optimale Lenkung vor, das mit Hilfe wissensbasierter Informationsverarbeitung in ein kontinuierliches/stetiges Lenkgesetz überführt werden kann und in Echtzeit implementierbar ist.

Der hier bisher beschrittene Weg zum Entwurf von Autopilot und Lenkgesetz folgt der konventionellen, sequentiellen Vorgehensweise: Zunächst wird der Autopilot entworfen. Das ist ein "innerer Regelkreis". Dann wird das Lenkgesetz ermittelt. Das stellt einen äußeren Regelkreis" dar. Das ist in Fig.3 als Blockschaltbild dargestellt.

In Fig.3 symbolisiert ein Block 72 die Zieldynamik. Die Zieldynamik 72 liefert einen Zustandsvektor x_{T} des Ziels. Aus dem Zustandsvektor x_{M} des Flugkörpers und dem Zustandsvektor x_{T} des Ziels ergibt sich die relative Geometrie zwischen Ziel und Flugkörper, die in Fig.3 durch einen Block 74 symbolisiert ist. Diese relative Geometrie 74 ist durch einen Vektor x darstellbar. Der Vektor x beeinflußt einen Zielsensor 76, welcher das Ziel verfolgt. Die Signale des Zielsensors 76 sind auf ein Filter 78 geschaltet, das unter Berücksichtigung von Störungen, die durch einen "Eingang" 80 symbolisiert sind, einen Schätzwert *x̂* des Vektors x liefert. Zielsensor 76 und Filter 78 bilden das Sensorsystem 82.

Der Schätzwert *x̂* beaufschlagt die Flugführung, die durch einen Block 84 dargestellt ist. Das sind die Mittel, welche die Bahn des Flugkörpers vorgeben und Querbeschleunigungs-Kommandos a_{MG} auf einen Autopiloten 86 geben. In Sinne der Regelungstechnik stellt die Flugführung 84 den Regler 88 dar. Der Autopilot 86 beeinflußt die Flugkörperdynamik, welche durch einen Block 90 dargestellt ist. Die von dem Autopiloten 86 beeinflußte Flugkörperdynamik 90 liefert den Zustandsvektor x_{M} des Flugkörpers. Im Sinne der Regelungstechnik stellt der Autopilot 86 und die Flugkörperdynamik 90 das "Stellglied" dar, das durch einen Block 92 symbolisiert ist. Das ist der "äußere" Regelkreis. Ein "innerer Regelkreis" ist durch die Rückführung 94 von dem "Ausgang" der Flugkörperdynamik 90, d.h. dem Zustandsvektor x_{M}, auf den Eingang des Autopiloten 86 gegeben.

Im Gegensatz zu dieser konventionellen Realisierungen können auch neue Technologien herangezogen werden, welche die Verwendung nichtlinearer Autopiloten und Lenkgesetze mit wissensbasierten Elementen ermöglichen und damit den Weg zur lernenden Flugführung und Regelung ("Learning Guidance and Control (LGC)") eröffnen.

Gerade diese neuen, Wissensgewinnung und Verarbeitung ermöglichenden Informationstechnologien, liefern die Basis für einen neuartigen integrierten simultanen Entwurf von Autopilot und Lenkgesetz. Dies schafft die Möglichkeit, Kopplungen zwischen der Regelung und der Lenkung zur weiteren Steigerung der Agilität einzuführen und damit einen wesentlichen Schritt in Richtung der Nutzung des vollen Manövrierfähigkeis-Potentials des Flugkörpers zu tun. Das Ergebnis ist eine integrierte, lernende Flugführung und Regelung ("Integrated Leaming Guidance and Control (ILGC)"), mit einer gegenüber Figur 3 veränderten funktionalen Zuordnung der Elemente der Lenk- und Regelschleife, wie sie in Figur 4 vereinfacht dargestellt ist. Danach sind die Flugkörperdynamik und die Relativgeometrie zu dem zu regelnden Prozeß zusammengefaßt, wobei die Zieldynamik als stochastische Störgröße betrachtet wird; natürlich mit der Möglichkeit einer Modellierung. Der Regler wird durch die integrierte Funktion aus Autopilot und Lenkgesetz gebildet und wirkt direkt über die Aktuatoren des Flugkörpers.

In Fig.4 sind entsprechende Teile mit den gleichen Bezugszeichn versehen wie in Fig.3. Im Gegensatz zu Fig.3 bilden in Fig.4 die Relativgeometrie 74 und die Flugkörperdynamik 90 zusammen die Regelstrecke, die durch einen Block 96 zusammengefaßt ist. Flugführung 84 und Autopilot 86 bilden zusammen den "Regler" des äußeren Regelkreises.

Ein Ansatz für die Integration der Regelung und Lenkung kann darin bestehen, daß die Struktur (Neuro, Fuzzy, Neuro-Fuzzy) für das betreffende Element vorgegeben wird. Dem schließt sich eine Optimierung der Parameter dieser Struktur und evtl. auch der Struktur selbst mit Hilfe genetischer oder evolutionärer Algorithmen an. Dabei kann so vorgegangen werden, daß zunächst eine Regelungsfunktion in den linearen Bereichen der Strecke optimiert wird und dieses unter schrittweiser Ausdehnung auf den nichtlinearen Einsatzbereich erweitert wird. Anschließend wird dieser Prozeß in ähnlicher Weise für die Lenkung durchgeführt.

Das Ergebnis der genetischen Optimierung eines neuronalen Netzes zur Identifikation der Dynamik eines Flugkörpers ist in Figur 5 als Beispiel für die Leistungsfähigkeit dieser Methode gezeigt.

In Fig.5 ist durch Block 100 die Flugkörper-Dynamik symbolisiert. Diese Flugkörper-Dynamik ist nichtlinear und zeitvariabel. Diese Flugkörper-Dynamik 100 soll durch genetische =ptimierung auf ein neuronales Netz 102 abgebildet werden. Das neuronale Netz 102 hat 7 Prozessoreinheiten und 28 Gewichte. Block 104 symbolisiert die "Chromosome" der genetischen Optimierung. Block 106 zeigt den Vorgang der genetischen Optimierung: Durch Block 108 ist eine Anfangspopulation dargestellt. Diese wird genetischen Operatoren unterworfen, die hier als "Reproduktion" 110, "Partnerpool" 112, "Kreuzung" 114 und "Mutation" 116 gekennzeichnet sind. Block 118 symbolisiert bei der "Kreuzung" den Vater, Block 120 die "Mutter". Es ergibt sich eine "Nachwuchs-Population" 122, welche die Ausgangspopulation 108 verändert, wie durch Schleife 124 dargestellt ist. Die "Kinder" sind Zustände des neuronalen Netzes 102.

Block 126 zeigt in einer Simulation wie nach 8572 "Generationen" einmal die Flugkörper-Dynamik 100 und einmal das neuronale Netz auf Stufeneingänge reagiert. Die Antworten auf Stufeneingänge sind praktisch übereinstimmend.

Ein Ziel kann durch einen Zustandsvekor x_{T} repräsentiert werden, der sich mit der Zeit nach einer nichtlinearen Zustandsgleichung x_{T} = f(x_{T} ,w) entwickelt und mit den durch das Sensorsystem 82 (Sucher) meßtechnisch zugänglichen Größen durch eine ebenfalls nichtlineare Beziehung z = g (x_{T}, v) zusammenhängt; darin sind w und v zufällige System- bzw. Meßrauschprozesse.

Durch Linearisierung der zuvor genannten Zusammenhänge und Annahme normalverteilter weißer oder farbiger Rauschprozesse für w und v läßt sich mit Hilfe von Kalman-Filtern ein Schätzwert x_{T} und die zugehörigen Kovarianz des Schätzfehlers berechnen.

Probleme dieses Ansatzes liegen in der notwendigen Initialisierung des Kalman-Filters (x_{T}(0)) sowie in der Tatsache, daß bei einem reinem IR-Sensor die meßbare Information für eine Schätzung des Zielzustandsvektors nicht ausreicht. Deshalb wird bei IR-Flugkörpern überwiegend auf die Zielmodellierung verzichtet und proportional zur Sichtlinie und deren zeitlicher Änderung gelenkt.

Eine Möglichkeit zur Abhilfe besteht zunächst in der passiven Gewinnung von Initialisierungsinformation (z.B. Abstand Flugkörper-Ziel) durch Verarbeitung von Sichtlinieninformation mehrerer Flugkörper vor dem Abschuß. Damit kann dann auch bei IR-Flugkörpern eine Zielmodellierung u.U. sinnvoll sein, wobei sich die Schätzung jedoch auf eine reine Prädiktion reduziert. Diese kann wiederum dadurch verbessert werden, daß im Zielmodell Zustände enthalten sind, die die Manövrierfähigkeit des Zieles beschreiben (analytisches Vorwissen über die Zielkinematic). Es ist grundsätzlich denkbar, für jedes potentielle Ziel einen derartigen Schätzer/Prädiktor einzuführen. Der damit verbundene Rechenaufwand ist jedoch erheblich und steht einer Echtzeit Implementierung entgegen. In zukünftigen IR-Suchern erscheint eine Laser-Komponente realisierbar. Damit stünde eine Abstandsinformation zur Verfügung, allerdings wegen der begrenzten Reichweite des Lasers wohl nur im Endanflug.

Darüber hinaus wird an Methoden gearbeitet, um mit abbildenden IR-Suchern Änderungen des Abstands zu bestimmen. Bei weitreichenden Flugkörpern ist über die Radar-Suchkomponente eine (aktive) Abstandsinformation verfügbar.

Der Schritt in Richtung auf ein erweitertes Zielmodell ist besonders interessant, wenn außer den zuvor genannten Maßnahmen ein Suchkopf mit Multi-Sensorik verwendet wird. Derartige Sucher werden angesichts zu erwartender hochentwickelter Ziele mit ihren Gegenmaßnahmen notwendig.

Durch die erweiterte Zielmodellierung soll eine Verbesserung der LGC und/oder ILGC erreicht werden, indem relevantes verfügbares Wissen über potentielle Ziele in Echtzeit genutzt wird. Dieses Wissen umfaßt z.B. a priori Wissen über das Zielverhalten, das sich in linguistischen Regeln oder in der Kenntnis der Manövriereigenschaften manifestiert. Dieses Wissen wird im allgemeinen nur spärlich verfügbar sein. Trotzdem erscheint auch die Nutzung dieses Wissens sinnvoll, indem z.B. in einem ersten Lösungsansatz Mehrfach-Hypothesen über Zielmanöver und Bewegung aufgestellt und on-line unter Verwendung der hier betrachteten wissensbasierte Elemente verarbeitet werden.

Ein konzeptioneller Entwurf eines solchen erweiterten Zielmodells ist in Fig.6 dargestellt.

Das erweiterte Zielmodell ist in Fig.6 durch einen Block 128 dargestellt. Das Zielmodell 128 erhält Zielsensordaten, wie durch einen Pfeil 130 dargestellt ist. Weiterhin erhält das Zielmodell vorliegende Informationen über Eigenschaften und Verhalten möglicher Ziele. Das ist in Fig.6 durch einen Pfeil 132 dargestellt. Das Zielmodell liefert Informationen an die Flugführung 84. Das ist durch Pfeil 134 dargestellt.

Mit 136.1 bis 136.n sind dynamische, neuronale Netzwerke bezeichnet. In diesen neuronalen Netzwerken sind Informationen über verschiedene mögliche Ausweichmanöver eines potentiellen Zieles gespeichert. Diese Informationen beruhen auf Vorwissen über die Eigenschaften des Zieles. Es sind im allgemeinen Kenntnisse darüber verfügbar, welche Ausweichmanöver ein bestimmtes "feindliches" Flugzeug oder verschiedene solche Flugzeuge beim Anflug eines Flugkörpers ausführen können und in der Regel ausführen. Diese Ausweichmanöver werden als "Hypothesen" in den neuronalen Netzwerken 136.1 bis 136.n gespeichert. Zu diesem Zweck werden die Netzwerke mit einer Analyse der Ergebnisse von optimalen Ausweichmanövern des Ziels trainiert.

Mit 138.1 bis 138.m sind neuronale Netwerke bezeichnet, die in der nächsthöheren Ebene als nichtlineare Filter und Prädikatoren ausgelegt sind. Die Ausgänge aller neuronalen Netzwerke 136.1 bis 136.n werden auf alle neuronalen Netzwerke 138.1 bis 138.m aufgeschaltet. Diese Netzwerke 138.1 bis 138.m benutzen die Zielsensordaten x und die Ausgänge der "Hypothesen"-Netzwerke 136.1 bis 136.n. Die Netzwerke 138.1 bis 138.m prüfen, wie die verschiedenen "Hypothesen" mit den tatsächlich beobachteten Sensordaten übereinstimmen und schätzen daraus den Zielzustandsvektor x_{T} in Echtzeit. Die Netzwerke 138.1 bis 138.m sind mit den Daten einer SDRE- oder erweiterten Kalmanfilter-Auslegung off-line trainiert.

Die Ausgangsgrößen der Netzwerke 138.1 bis 138.m werden einer Inferenzeinheit 140 zugeführt. Die Inferenzeinheit 140 ist als fuzzy-neuronales Netz ausgeführt, um für den Inferenzprozess wichtiges heuristisches Wissen in Form von linguistischen Regeln berücksichtigen zu können. Die Inferenzeinheit korreliert die Informationen und führt eine Schlußfolgerung bezüglich des besten verfügbaren Schätzwertes des Zustandsvektors x_{T} des Ziels durch. Dieser Schätzwert wird dann zur Weiterverarbeitung für die Lenkung als Ausgangsgröße zur Verfügung gestellt.

Es kann sinnvoll oder sogar notwendig sein, im Rahmen der lernenden Flugführung und Regelung oder der integrierten, lernenden Flugführung und Regelung unterschiedliche dynamische Verhalten des Flugkörpers in den wissensbasierten Elementen der Lenkung und Regelung abzubilden und damit autonom verfügbar zu haben. Das ist in Fig.7 durch Vermehrfachung der betreffenden Blöcke Flugführung 84, Autopilot 86 und Flugkörperdynamik 90 angedeutet. Ansonsten entspricht Fig.7 im wesentlichen der Fig.4 und entsprechende Teile sind mit den gleichen Bezugszeichen versehen wie dort.

Mit dieser Fähigkeit ist es möglich, die Flugkörperdynamik in Abhängigkeit vom Flugzustand autonom und on-line zu verändern.

So kann z.B. im Endanflug zu Gunsten einer höherenManövrierfähigkeit bis an die Grenzen der Stabilität gegangen werden, ggf. unter Aufgabe der aerodynamischen Stabilität bei einem entsprechend konfigurierten Flugkörper. Darüberhinaus ermöglicht diese Fähigkeit die Implementierung einer Auto-Rekonfigurierung der Lenkung und Regelung im Falle von Fehlern an Subsystemen, z.B. Bias Ruder Stellsystemen.

Die hier unter Bezugnahme auf die Figuren 4 bis 7 beschriebene Ausführung der Flugfügrung und Regelung mit lernfähigen Strukturen ist auch für sich, d.h. ohne die in Fig.1 beschriebene Integration der Systeme von Flugzeug und Flugkörper anwendbar.

## Patentansprüche

1. Lenk-, Navigations- und Regelsystem für zielverfolgende Flugkörper (12) mit Sensor- und Signalverarbeitungsmitteln (14, 16, 18, 20, 22 bzw. 28, 30) im Flugzeug (10), Sensor- und Signalverarbeitungsmitteln (42, 44 bzw. 40) im Flugkörper (12) und Datenübertragungsmitteln (52) zwischen Flugzeug (10) und Flugkörper (12), wobei
a. die Sensor- und Signalverarbeitungsmittel (14, 16, 18, 20, 22 bzw. 28, 30) im Flugzeug (10) und die Sensor- und Signalverarbeitungsmitteln (42, 44 bzw. 40) im Flugkörper (12) durch die Datenübertragungsmittel (52, 54) zu einem zusammenwirkenden System für die Lenkung, Navigation und Regelung des Flugkörpers integriert sind,
wobei
b. über eine Schnittstelle (52) in einem Startgerät ein Austausch von Daten, insbesondere zur Identifikation eines Zieles, zwischen den flugzeugseitigen und den flugkörperseitigen Sensor- und Signalverarbeitungsmitteln (14, 16, 18, 20, 22 bzw. 28, 30 und 42, 44, bzw. 40) vor dem Abschuss des Flugkörpers (12) durchführbar ist und
c. über drahtlose Datenübertragungsmittel (54) ein Austausch von Daten, insbesondere zur Identifikation eines Zieles, zwischen den flugzeugseitigen und den flugkörperseitigen Sensor- und Signalverarbeitungsmitteln (14, 16, 18, 20, 22 bzw. 28, 30 und 42, 44, bzw. 40) nach dem Abschuss des Flugkörpers (12) durchführbar ist.

2. Lenk-, Navigations- und Regelsystem nach Anspruch 1,
**dadurch gekennzeichnet, dass**
über die drahtlosen Datenübertragungsmittel (54) Daten von Dritter Seite auf den Flugkörper (12) aufschaltbar sind.

3. Lenk-, Navigations- und Regelsystem nach einem der Ansprüche 1 oder 2,
**dadurch gekennzeichnet, dass**
die flugzeugseitigen Sensor- und Signalverarbeitungsmittel (14, 16, 18, 20, 22 bzw. 28, 30) Mittel (28) zur Ziel-Detektion, -Identifikation und -Verfolgung enthalten, auf welche flugzeugseitige Sensoren (14, 16, 18, 20, 22) aufgeschaltet sind.

4. Lenk-, Navigations- und Regelsystem nach Anspruch 3,
**dadurch gekennzeichnet, dass**
flugzeugseitig eine Einheit (30) zur Missionsplanung und -kontrolle vorgesehen und einerseits mit den Mitteln (28) zur Ziel-Detektion, -Identifikation und -Verfolgung und andererseits mit dem Flugkörper (12) in Datenaustausch stehen.

5. Lenk-, Navigations- und Regelsystem nach einem der Ansprüche 1 bis 4,
**dadurch gekennzeichnet, dass**
die flugkörperseitigen Sensor- und Signalverarbeitungsmittel (42, 44 bzw. 40) eine Missionskontrolleinheit (40) enthalten, auf welche Daten von dem Flugzeug (10) über die Schnittstelle (52) und/oder die drahtlosen Datenübertragsmittel (54) aufschaltbar sind.

6. Lenk-, Navigations- und Regelsystem nach Anspruch 5,
**dadurch gekennzeichnet, dass**
auf die Missionskontrolleinheit (40) Daten von Radarsensoren (42, 44) aufschaltbar sind.

7. Lenk-, Navigations- und Regelsystem nach Anspruch 5 oder 6,
**dadurch gekennzeichnet, dass**
auf die Missionskontrolleinheit (40) kombinierte Daten von einer Trägheitsmesseinheit (46) und einem Satellitennavigations-Empfänger (48) aufschaltbar sind.

8. Lenk-, Navigations- und Regelsystem nach einem der Ansprüche 5 bis 7,
**dadurch gekennzeichnet, dass**
die flugkörperseitige Missionskontrolleinheit (40)
a. Mittel (53) zur Daten- und Sensorfusion zur Erzeugung von Zielvektoren, zur Situationserkennung und zur Erzeugung eines Situationsvektors aufweist, wobei die Komponenten der Zielvektoren und des Situationsvektors Größen sind, die zur Charakterisierung des Ziels bzw. der Situation dienen, sowie
b. Mittel (55) zur Entscheidung und Planung.

9. Lenk-, Navigations- und Regelsystem nach Anspruch 8,
**dadurch gekennzeichnet, dass**
die Mittel (55) zur Entscheidung und Planung Lenksignale auf Lenkmittel (58) aufschalten, welche in Lenk- und Regelmitteln einen Autopiloten (60) ansteuern.

10. Lenk-, Navigations- und Regelsystem nach Anspruch 9,
**dadurch gekennzeichnet, dass**
die Lenk- und Regelmittel einen Machzahlregler (62) enthalten, der von dem Autopiloten (60) ansteuerbar ist.

11. Lenk-, Navigations- und Regelsystem nach einem der Ansprüche 1 bis 9,
**dadurch gekennzeichnet, dass**
die Flugkörperdynamik (90) und die Relativgeometrie (74) von Flugkörper (12) und Ziel in lemfähigen Mitteln zur Flugführung und Regelung integriert sind.

12. Lenk-, Navigations- und Regelsystem nach Anspruch 11,
**dadurch gekennzeichnet, dass**
für die Elemente Strukturen (Neuro, Fuzzy, Neuro-Fuzzy) vorgegeben sind, deren Parameter anschließend optimierbar sind.

13. Lenk-, Navigations- und Regelsystem nach Anspruch 12,
**dadurch gekennzeichnet, dass**
die Optimierung durch genetische Algorithmen erfolgt.

14. Lenk-, Navigations- und Regelsystem nach Anspruch 13,
**dadurch gekennzeichnet, dass**
die Optimierung durch evolutionäre Algorithmen erfolgt.

15. Lenk-, Navigations- und Regelsystem nach Ansprüche 1 bis 14,
**dadurch gekennzeichnet, dass**
die flugkörperseitigen Signalverarbeitungsmittel in lernfähigen Strukturen (98) integriert einen Flugführungs-Rechner (84) und einen Autopiloten (86) enthalten.

16. Lenk-, Navigations- und Regelsystem nach Anspruch 15,
**dadurch gekennzeichnet, dass**
der Flugführungsrechner
a. eine Bank von dynamischen neuronalen Netzwerken (136.1 ... 136.n) enthält, die das Wissen über die optimalen Ausweichmanöver potentieller Ziele abbilden, sowie
b. die Ausgänge dieser neuronalen Netzwerke (136.1...136.n) einer Bank von neuronalen oder fuzzy-neuronalen Netzwerken (138.1...138.m) einer darüberliegenden Ebene zugeführt werden, die als nichtlineare Schätzer/Filter/Prädikatoren unter Verwendung von Zielsensordaten den Zielzustandsvektor (x_{T}) in Echtzeit schätzen.

17. Lenk-, Navigations- und Regelsystem nach Anspruch 16,
**dadurch gekennzeichnet, dass**
die Ausgangsgrößen der Netzwerke (138.1 ...138.m) der darüberliegenden Ebene auf eine Inferenzeinheit (140) aufgeschaltet sind, welche die Informationen korreliert und eine Schlussfolgerung hinsichtlich des besten verfügbaren Schätzwertes des Zielzustandsvektors (x_{T}) durchführt und diesen zur Weiterverarbeitung für die Lenkung als Ausgangsgröße zur Verfügung stellt.

18. Lenk-, Navigations- und Regelsystem nach einem der Ansprüche 1 bis 17,
**dadurch gekennzeichnet, dass**
unterschiedliches dynamisches Verhalten des Flugkörpers in wissensbasierten Elementen der Lenkung und Regelung abgebildet und damit autonom verfügbar ist (Fig.7).

## Claims

1. Guidance, navigation and control system for target-tracking missiles (12) with sensor and signal processing means (14, 16, 18, 20, 22 and 28, 30) in the aircraft (10), sensor and signal processing means (42, 44 and 40) in the missile (12) and data transmission means (52) between the aircraft (10) and the missile (12), wherein
a. the sensor and signal processing means (14, 16, 18, 20, 22 and 28, 30) in the aircraft (10) and the sensor and signal processing means (42, 44 and 40) in the missile (12) are integrated by the data transmission means (52, 54) into an interacting system for the guidance, navigation and control of the missile,
wherein
b. an exchange of data, in particular for the identification of a target, between the aircraft-side sensor and signal processing means (14, 16, 18, 20, 22 and 28, 30) and the missile-side sensor and signal processing means (42, 44 and 40) can be carried out before the firing of the missile (12) via an interface (52) in a launching device and
c. an exchange of data, in particular for the identification of a target, between the aircraft-side sensor and signal processing means (14, 16, 18, 20, 22 and 28, 30) and the missile-side sensor and signal processing means (42, 44 and 40) can be carried out after the firing of the missile (12) via wireless data transmission means (54).

2. Guidance, navigation and control system according to Claim 1, **characterized in that** data from a third party can be applied to the missile (12) via the wireless data transmission means (54).

3. Guidance, navigation and control system according to either of Claims 1 and 2, **characterized in that** the aircraft-side sensor and signal processing means (14, 16, 18, 20, 22 and 28, 30) include means (28) for target detection, identification and tracking, to which aircraft-side sensors (14, 16, 18, 20, 22) are applied.

4. Guidance, navigation and control system according to Claim 3, **characterized in that** a unit (30) for mission planning and control is provided on the aircraft side and is in data exchange on the one hand with the means (28) for target detection, identification and tracking and on the other hand with the missile (12).

5. Guidance, navigation and control system according to one of Claims 1 to 4, **characterized in that** the missile-side sensor and signal processing means (42, 44 and 40) include a mission control unit (40), to which data from the aircraft (10) can be applied via the interface (52) and/or the wireless data transmission means (54).

6. Guidance, navigation and control system according to Claim 5, **characterized in that** data from radar sensors (42, 44) can be applied to the mission control unit (40).

7. Guidance, navigation and control system according to Claim 5 or 6, **characterized in that** combined data from an inertial measuring unit (46) and a satellite navigation receiver (48) can be applied to the mission control unit (40).

8. Guidance, navigation and control system according to one of Claims 5 to 7, **characterized in that** the missile-side mission control unit (40)
a. has means (53) for data and sensor fusion for generating target vectors, for situation detection and for generating a situation vector, the components of the target vectors and the situation vector being variables which serve for characterizing the target or the situation, and
b. means (55) for decision-making and planning.

9. Guidance, navigation and control system according to Claim 8, **characterized in that** the means (55) for decision-making and planning apply guidance signals to guidance means (58), which activate an autopilot (60) in guidance and control means.

10. Guidance, navigation and control system according to Claim 9, **characterized in that** the guidance and control means include a Mach number controller (62), which can be activated by the autopilot (60).

11. Guidance, navigation and control system according to one of Claims 1 to 9, **characterized in that** the missile dynamics (90) and the relative geometry (74) of the missile (12) and the target are integrated in means with a learning capability for flight guidance and control.

12. Guidance, navigation and control system according to Claim 11, **characterized in that** the elements are prescribed structures (neuro, fuzzy, neuro-fuzzy), the parameters of which can subsequently be optimized.

13. Guidance, navigation and control system according to Claim 12, **characterized in that** the optimization takes place by genetic algorithms.

14. Guidance, navigation and control system according to Claim 13, **characterized in that** the optimization takes place by evolutionary algorithms.

15. Guidance, navigation and control system according to Claims 1 to 14, **characterized in that** the missile-side signal processing means, integrated in structures (98) with a learning capability, include a flight guiding computer (84) and an autopilot (86).

16. Guidance, navigation and control system according to Claim 15, **characterized in that** the flight guiding computer
a. includes a bank of dynamic neural networks (136.1...136.n), which replicate the knowledge of the optimum evasive manoeuvres of potential targets, and
b. the outputs of these neural networks (136.1... 136.n) are fed to a bank of neural or fuzzy-neural networks (138.1...138.m) of a level lying thereabove, which as non-linear estimators/filters/predictors estimate the target status vector (x_{T}) in real time using target sensor data.

17. Guidance, navigation and control system according to Claim 16, **characterized in that** the output variables of the networks (138.1... 138.m) of the level lying thereabove are applied to an inference unit (140), which correlates the information and comes to a conclusion with regard to the best available estimated value of the target status vector (x_{T}) and makes this available as an output variable for further processing for the guidance.

18. Guidance, navigation and control system according to one of Claims 1 to 17, **characterized in that** differing dynamic behaviour of the missile is replicated in knowledge-based elements of the guidance and control and is consequently autonomously available (Figure 7).

## Revendications

1. Système de guidage, de navigation et de régulation pour missiles de poursuite (12), avec des moyens (14, 16, 18, 20, 22 ou 28, 30) de détection et de traitement de signaux dans l'avion (10), des moyens (42, 44 ou 40) de détection et de traitement de signaux dans le missile (12) et des moyens (52) de transmission de données entre l'avion (10) et le missile (12), sachant que
a. les moyens (14, 16, 18, 20, 22 ou 28, 30) de détection et de traitement de signaux dans l'avion (10) et les moyens (42, 44 ou 40) de détection et de traitement de signaux dans le missile (12) sont regroupés par les moyens (52, 54) de transmission de données en un système coopérant de guidage, de navigation et de régulation du missile,
sachant que,
b. par l'intermédiaire d'une interface (52) dans un lanceur, un échange de données, notamment afin d'identifier une cible, peut être effectué avant le lancement du missile (12) entre les moyens (14, 16, 18, 20, 22 ou 28, 30 et 42, 44 ou 40) de détection et de traitement de signaux de l'avion et du missile,
c. et, par l'intermédiaire de moyens (54) de transmission de données sans fil, un échange de données, notamment afin d'identifier une cible, peut être effectué après le lancement du missile (12) entre les moyens (14, 16, 18, 20, 22 ou 28, 30 et 42, 44 ou 40) de détection et de traitement de signaux de l'avion et du missile.

2. Système de guidage, de navigation et de régulation selon la revendication 1, **caractérisé en ce que**, par l'intermédiaire des moyens (54) de transmission de données sans fil, des données provenant de tiers peuvent être affectées au missile (12).

3. Système de guidage, de navigation et de régulation selon la revendication 1 ou 2, **caractérisé en ce que** les moyens de détection et de traitement de signaux (14, 16, 18, 20, 22 ou 28, 30) de l'avion comprennent des moyens (28) de détection, d'identification et de poursuite de cible, auxquels sont affectés des détecteurs (14, 16, 18, 20, 22) de l'avion.

4. Système de guidage, de navigation et de régulation selon la revendication 3, **caractérisé en ce qu'**un module (30) de planification et de contrôle de mission est prévu dans l'avion et **en ce qu'**il échange des données d'une part avec les moyens (28) de détection, d'identification et de poursuite de cible et d'autre part avec le missile (12).

5. Système de guidage, de navigation et de régulation selon l'une des revendications 1 à 4, **caractérisé en ce que** les moyens (42, 44 ou 40) de détection et de traitement de signaux du missile comprennent un module (40) de contrôle de mission auquel des données provenant de l'avion (10) peuvent être affectées par l'intermédiaire de l'interface (52) et/ou des moyens (54) de transmission de données sans fil.

6. Système de guidage, de navigation et de régulation selon la revendication 5, **caractérisé en ce que** des données provenant de radars détecteurs (42, 44) peuvent être affectées au module (40) de contrôle de mission.

7. Système de guidage, de navigation et de régulation selon la revendication 5 ou 6, **caractérisé en ce que** des données combinées provenant d'un module (46) de mesure d'inertie et d'un récepteur (48) de navigation par satellite peuvent être affectées au module (40) de contrôle de mission.

8. Système de guidage, de navigation et de régulation selon l'une des revendications 5 à 7, **caractérisé en ce que** le module (40) de contrôle de mission du missile présente
a. des moyens (53) de fusion de données et de détecteurs afin de produire des vecteurs de cible, d'identifier une situation et de produire un vecteur de situation, sachant que les composantes des vecteurs de cible et du vecteur de situation sont des paramètres qui servent à caractériser respectivement la cible et la situation,
b. et des moyens (55) de décision et de planification.

9. Système de guidage, de navigation et de régulation selon la revendication 8, **caractérisé en ce que** les moyens (55) de décision et de planification affectent des signaux de guidage à des moyens (58) de guidage qui, dans des moyens de guidage et de régulation, asservissent un pilote automatique (60).

10. Système de guidage, de navigation et de régulation selon la revendication 9, **caractérisé en ce que** les moyens de guidage et de régulation comprennent un régulateur de mach (62) qui peut être asservi par le pilote automatique (60).

11. Système de guidage, de navigation et de régulation selon l'une quelconque des revendications 1 à 9, **caractérisé en ce que** la dynamique (90) du missile et la géométrie relative (74) du missile (12) et de la cible sont regroupées dans des moyens adaptatifs de conduite de vol et de régulation.

12. Système de guidage, de navigation et de régulation selon la revendication 11, **caractérisé en ce que** des structures (neuronale, floue, neuro-floue), dont les paramètres peuvent être ensuite optimisés, sont prédéfinies pour les éléments.

13. Système de guidage, de navigation et de régulation selon la revendication 12, **caractérisé en ce que** l'optimisation s'effectue par des algorithmes génétiques.

14. Système de guidage, de navigation et de régulation selon la revendication 13, **caractérisé en ce que** l'optimisation s'effectue par des algorithmes évolutionnaires.

15. Système de guidage, de navigation et de régulation selon l'une quelconque des revendications 1 à 14, **caractérisé en ce que** les moyens de traitement de signaux du missile contiennent, intégrés dans des structures adaptatives (98), un calculateur (84) de conduite de vol et un pilote automatique (86).

16. Système de guidage, de navigation et de régulation selon la revendication 15, **caractérisé en ce que** le calculateur de conduite de vol comprend
a. une banque de réseaux neuronaux dynamiques (136.1... 136.n) qui reproduisent les connaissances concernant les manoeuvres optimales d'évitement de cibles potentielles,
b. et les sorties de ces réseaux neuronaux (136.1... 136.n) sont fournies à une banque de réseaux neuronaux ou neuro-flous (138.1... 138.m) d'un niveau supérieur qui, en tant qu'estimateurs/filtres/prédicteurs non linéaires, estiment en temps réels le vecteur (x_{T}) d'état de cible en utilisant des données de détecteur de cible.

17. Système de guidage, de navigation et de régulation selon la revendication 16, **caractérisé en ce que** les paramètres de sortie des réseaux (138.1... 138.m) du niveau supérieur sont affectés à un module d'inférence (140) qui corrèle les informations et en conclut la meilleure valeur estimée disponible du vecteur (x_{T}) d'état de cible, et la met à disposition comme paramètre de sortie pour la poursuite du traitement pour le guidage.

18. Système de guidage, de navigation et de régulation selon l'une quelconque des revendications 1 à 17, **caractérisé en ce qu'**un comportement dynamique différent du missile est reproduit dans des éléments, basés sur des connaissances, du guidage et de la régulation et est donc disponible de manière autonome (Fig. 7).
